# FASCICULE DE BREVET EUROPEEN

(11) **EP 3 152 415 B1**
(45) Date de publication et mention de la délivrance du brevet: **04.07.2018**
(21) Numéro de dépôt: 15732781.8
(22) Date de dépôt: 20.05.2015
(51) Int. Cl.: F01L 1/053

(54) **DISPOSITIF DE POSITIONNEMENT D'UN ARBRE À CAMES**
WINKELEINSTELLUNGSVORRICHTUNG FÜR EINE NOCKENWELLE
POSITIONING DEVICE FOR A CAMSHAFT

(30) Priorité: 06.06.2014 FR 1455180
(43) Date de publication de la demande: 12.04.2017
(73) Titulaire: PSA Automobiles SA, 78300 Poissy (FR)
(72) Inventeur: FAUVEAUX, Fabien, 62490 Tortequesne (FR)
(86) Numéro de dépôt international: PCT/FR2015/051327
(87) Numéro de publication internationale: WO 2015/185820

(56) Documents cités:
- EP-A2- 0 071 972
- DE-A1- 3 738 629
- FR-A1- 2 681 376
- JP-A- H10 299 427
- US-A1- 2011 197 651

## Description

L'invention a trait à l'assemblage des moteurs à combustion interne des véhicules automobiles et notamment au positionnement d'au moins un composant du moteur par rapport à un autre. Plus précisément, l'invention concerne le montage et le positionnement angulaire d'un arbre à cames par rapport à une culasse d'un moteur à combustion interne.

Lors de la fabrication des véhicules automobiles, les moteurs sont généralement assemblés sur une ligne d'assemblage dédiée, puis montés sur les véhicules une fois assemblés.

L'assemblage des moteurs à combustion interne se révèle être un travail de grande précision durant lequel les opérateurs doivent être vigilants au positionnement relatif de ses différents composants, un mauvais positionnement pouvant entrainer un dysfonctionnement ou une usure prématurée du moteur.

Pour les arbres à cames, un mauvais positionnement angulaire engendre des avances ou des retards dans la levée des soupapes, ces avances ou ces retards générant alors une augmentation du rejet de particules polluantes dans l'atmosphère. Cette augmentation du rejet de particules polluantes peut être préjudiciable pour un véhicule, celui-ci pouvant échouer lors de passages de tests, conduisant à une mauvaise publicité du véhicule, ou se voir classé dans une catégorie de véhicules auxquels une taxe de pollution est appliquée sur le prix d'achat du véhicule.

De plus, un mauvais positionnement angulaire de(s) l'arbre(s) à cames entraine une diminution du rendement du moteur et une augmentation de la consommation de carburant, obligeant le propriétaire du véhicule à faire intervenir un garagiste, conduisant à une immobilisation du véhicule.

Afin d'empêcher un mauvais positionnement angulaire d'un arbre à cames, les opérateurs en charge du montage des moteurs, ou les garagistes intervenant sur le véhicule, utilisent de nombreuses méthodes et outils pour assurer un bon positionnement des arbres à cames par rapport à la culasse.

Par exemple, lors de la mise en place de l'arbre à cames, les opérateurs sont amenés à effectuer de nombreuses mesures sur l'arbre à cames afin d'ajuster son positionnement le cas échéant. Cette méthode donne de bons résultats, cependant elle est longue et fastidieuse pour le technicien (c'est à dire pour l'opérateur en usine ou le garagiste). En effet, le technicien doit monter, sur la culasse, plusieurs supports sur lesquels il déplacera son ou ses outil(s) de mesure. De plus, le placement de supports d'un moteur à un autre peut varier (même très légèrement) ce qui peut fausser les mesures.

Une autre méthode de positionnement d'un arbre à cames par rapport à une culasse est décrite dans le brevet FR 2 681 376. Cette méthode utilise un dispositif de positionnement se présentant sous la forme d'un cavalier ayant un corps et deux jambes parallèles en saillie du corps, ces jambes étant terminées par une surface plane et venant en appui, de part et d'autre, sur deux méplats réalisés sur l'arbre à cames. Dans une variante, le dispositif comprend un pion, situé entre les jambes, apte à venir en prise dans un perçage de l'arbre à cames de sorte à assurer le bon positionnement du dispositif sur l'arbre à cames. En utilisation, un technicien vient mettre en prise le dispositif sur l'arbre à cames et vient faire coopérer la surface plane de chaque jambe sur une surface supérieure de la culasse, de sorte que le positionnement angulaire de l'arbre à cames par rapport à la culasse soit assuré.

Toutefois, cette méthode ne va pas sans inconvénients.

En effet, il existe une impossibilité de positionnement en cas de défaut sur l'un des composants. Par exemple, si la surface supérieure de la culasse présente une légère aspérité, les surfaces planes des deux jambes ne pourront pas venir en contact sur la surface supérieure de la culasse en même temps. Ainsi le positionnement angulaire ne pourra pas être réalisé.

De plus, en cas de défaut d'orientation des cames de l'arbre à cames, le positionnement angulaire de l'arbre à cames est assuré mais faux. Le technicien peut alors se rendre compte, de manière visuelle, du défaut de positionnement et démonter l'arbre à cames pour le remplacer par un arbre à cames sans défaut. Toutefois, ce remplacement ne peut être utilisé pour apporter des corrections à la fabrication des arbres à cames et l'arbre à cames défectueux est alors mis au rebut provoquant un gaspillage de matière et une perte financière pour le constructeur.

La présente invention a pour principale vocation de répondre aux inconvénients de l'art antérieur.

Un objectif est de proposer une méthode d'utilisation simple et rapide d'un dispositif de positionnement angulaire d'un arbre à cames.

Il est proposé un procédé d'utilisation d'un dispositif de positionnement angulaire d'un arbre à cames par rapport à une culasse de moteur à combustion interne, ce dispositif comprenant une cale ayant un cavalier comprenant un corps et deux jambes parallèles faisant saillie depuis le corps et aptes à venir au contact d'au moins un méplat réalisé sur l'arbre à cames de sorte que la cale enjambe l'arbre à cames dans lequel la cale comprend également un bras en saillie du corps, à l'opposé des jambes, ce bras ayant une face externe et une face interne opposées, le dispositif comprenant également un capteur angulaire propre à être monté sur la face interne ou la face externe, ce procédé comprenant les étapes consistant à:
- calibrer le capteur angulaire à l'aide d'une équerre ayant une face verticale et une face horizontale perpendiculaires ;
- faire une mise à zéro du capteur angulaire sur une surface supérieure de la culasse ;
- assembler le capteur angulaire sur la face interne ou la face externe du bras de la cale pour former le dispositif de positionnement angulaire ;
- positionner le dispositif de sorte que le cavalier enjambe l'arbre à cames et que l'un des plans internes des jambes vienne au contact d'un méplat de l'arbre à cames ;
- ajuster l'arbre à cames et relever la mesure indiquée sur le capteur angulaire, et
- retirer le dispositif de l'arbre à cames et dissocier le capteur angulaire de la cale.

Dans une réalisation, le procédé comprend une deuxième étape d'ajustement d'un deuxième arbre à cames adjacent et de relevé de la mesure indiquée sur le capteur angulaire, le capteur angulaire étant alors placé sur la face externe ou la face interne du bras de la cale, opposée à la face sur laquelle est positionné le capteur angulaire pour l'ajustement du premier arbre à cames.

Le capteur angulaire permet à l'opérateur de relever l'écart (s'il a lieu) entre la position nominale de l'arbre à cames et la position réelle de l'arbre à cames et ainsi de suivre l'évolution de cet écart lors de montages suivants. Ainsi, l'opérateur peut corriger, si besoin, le positionnement de l'arbre à cames s'il est dans une zone de tolérance de positionnement, et si le positionnement de l'arbre à cames est hors de la zone de tolérance, vérifier, à l'aide de mesures sur d'autres montages, s'il existe une défaillance dans la production des arbres à cames.

De plus, le temps de contrôle du positionnement de l'arbre à cames, à l'aide du dispositif de positionnement, est plus rapide qu'avec les moyens habituellement utilisés.

D'autres caractéristiques et avantages de l'invention apparaîtront plus clairement et de manière concrète à la lecture de la description ci-après de modes de réalisation, laquelle est faite en référence aux dessins annexés dans lesquels :
- la figure 1 est une vue en perspective de dessous d'un dispositif de positionnement angulaire d'un arbre à cames ;
- la figure 2 est une vue de face montrant une première étape de calibration du dispositif de positionnement angulaire ;
- la figure 3 est une vue en perspective de dessus montrant une deuxième étape de calibration du dispositif de positionnement angulaire sur une culasse d'un moteur ;
- la figure 4 est une vue de face montrant une première étape d'utilisation du dispositif de positionnement angulaire ;
- la figure 5 est une vue en perspective montrant l'utilisation du dispositif de positionnement angulaire dans deux configurations différentes ;
- la figure 6 est une vue de face représentant schématiquement un défaut de positionnement angulaire d'un arbre à cames.

Sur la figure 1 est représenté un dispositif **1** de positionnement angulaire d'un arbre **2** à cames **3** par rapport à une culasse **4** de moteur à combustion interne.

Le dispositif **1** comprend une cale **5** ayant un cavalier **6** comprenant un corps **7** et deux jambes **8** parallèles faisant saillie depuis le corps **7** et aptes à venir au contact d'au moins un méplat **9** réalisé sur l'arbre **2** à cames **3** de sorte que la cale **5** enjambe l'arbre **2** à cames **3.** La cale **5** comprend également un bras **10** en saillie du corps **7,** à l'opposé des jambes **8,** ce bras **10** ayant une face **11** externe et une face **12** interne opposées. Le dispositif **1** comprend un capteur **13** angulaire propre à être monté sur la face **12** interne ou la face **11** externe du bras **10** de la cale **5.**

Comme on le voit particulièrement sur les figures 1, 4 et 6, les jambes **8** comprennent un plan **14** interne et un plan **15** externe opposés, le plan **14** interne de l'une des jambes **8** étant apte à venir au contact du méplat **9** de l'arbre **2** à cames **3.**

Selon le mode de réalisation représenté sur les figures, le bras **10** prolonge l'une des jambes **8** de sorte que la cale **5** soit en forme de "h" et que le plan **15** externe d'une jambe **8** du cavalier **6** soit coplanaire avec la face **11** externe du bras **10** prolongeant la jambe **8.** Toutefois, dans une variante non représentée sur les dessins, le bras **10** est situé entre les jambes **8** du cavalier **6.**

Afin de faciliter la manipulation de la cale **5** comme il sera expliqué ci-après, on remarque que la cale **5** comprend des congés d'arêtes à chaque jonction d'une partie avec une autre, c'est à dire, entre chaque plan **14** interne de chaque jambe **8** avec le corps **7** du cavalier **6** et entre la face **12** interne du bras **10** et le corps **7** du cavalier **6.**

De même, pour faciliter l'enjambement de l'arbre **2** à cames **3** par le cavalier **6,** les jambes **8** comprennent, à leur extrémité **16,** des biseaux **17.**

Avantageusement, la cale **5** est réalisée dans un matériau métallique possédant des propriétés magnétiques, et le capteur **13** possède une surface **18** inférieure également magnétique. Ainsi, le capteur **13** angulaire est aimanté sur le bras **10** de la cale **5** pour former le dispositif **1** de positionnement angulaire.

Toutefois, il est à noter que le capteur **13** angulaire est monté sur le bras **10** avec un jeu **19** par rapport au corps **7** du cavalier **6.** Plus précisément, le jeu **19** est mesuré entre le dessus du corps **7** du cavalier **6** et une face **20** latérale du capteur **13** angulaire, et est strictement supérieur à la valeur du congé d'arête entre la face **12** interne du bras **10** et le dessus du corps **7.**

Comme on le voit sur les figures, la culasse **4** comprend deux parois **21** externes entre lesquelles est située une paroi **22** milieu et des parois **23** verticales, perpendiculaires à la paroi **22** milieu et s'étendant entre les parois **21** externes, les parois **23** verticales étant pourvues de logements **24** recevant l'arbre **2** à cames **3.** La culasse **4** comprend, en outre, une surface **25** supérieure formée par les parois **21** externes, la paroi **22** milieu et les parois **23** verticales.

L'arbre **2** à cames **3** comprend une surépaisseur formant une bague **26** portant le méplat **9.** L'arbre **2** à cames **3** est raccordé à une poulie **27** sur laquelle vient s'engrainer une courroie (non représentée).

Selon le mode de réalisation représenté sur les figures, l'arbre **2** à cames **3** comprend deux méplats **9** sur lesquels chaque plan **14** interne du cavalier **6** vient en appui.

Afin de positionner un arbre **2** à cames **3** par rapport à une culasse **4,** au moyen d'un dispositif **1** de positionnement angulaire tel qu'il vient d'être décrit, un technicien (opérateur en usine ou garagiste) suit le procédé ci-dessous.

Premièrement, le technicien calibre le capteur **13** angulaire à l'aide d'une équerre **28** comme cela est illustré en figure 2. Pour cela, il place la surface **18** inférieure du capteur **13** angulaire successivement sur une face **29** verticale (position représentée en pointillés) et sur une face **30** horizontale de l'équerre **28** (position représentée en traits pleins) de sorte à faire une mise à zéro sur chaque face.

Ensuite, le technicien place le capteur **13** angulaire sur la culasse **4,** comme cela est visible sur la figure 3, en venant mettre la surface **18** inférieure du capteur **13** angulaire en contact avec la surface **25** supérieure de la culasse **4,** puis fait de nouveau une mise à zéro du capteur **13** angulaire de sorte à déterminer un plan de référence pour la mesure angulaire réalisée par le capteur **13** angulaire.

Le technicien procède ensuite à l'assemblage du dispositif **1** de positionnement angulaire en positionnant la surface **18** inférieure du capteur **13** angulaire sur la face **12** interne du bras **10** de la cale **5.**

Lorsque le dispositif 1 est assemblé, le technicien le positionne sur l'arbre **2** à cames **3** de sorte que le cavalier **6** enjambe l'arbre **2** à cames **3** et que l'un des plans **14** internes des jambes **8** vienne au contact d'un méplat **9** de l'arbre **2** à cames **3,** et selon le mode de réalisation représenté sur les figures, que les deux plans **14** internes viennent chacun au contact d'un méplat **9.**

L'assemblage et le positionnement sur l'arbre **2** à cames **3** sont représentés sur la figure 4, les séquences étant schématisées par des flèches.

Par la suite, comme on le voit sur la figure 6, le technicien ajuste la position de l'arbre **2** à cames **3** et relève la mesure **31** affichée sur le capteur **13** angulaire, lorsque l'arbre **2** à cames **3** est correctement positionné, la mesure **31** étant réalisée par rapport au plan de référence, c'est à dire par rapport à la surface **25** supérieure de la culasse **4.** L'action de positionnement de l'arbre **2** à cames **3** est illustrée, sur la figure 6, par l'angle **A** entre la face **11** externe de la cale **5** et la ligne en traits mixtes représentant une position initiale de la face **11** externe de la cale **5** du dispositif **1** avant positionnement de l'arbre **2** à cames **3.**

Lorsque la mesure **31** est relevée, l'opérateur retire le dispositif **1** de positionnement angulaire de l'arbre **2** à cames **3** et dissocie le capteur **13** angulaire de la cale **5.**

Comme on le voit sur la figure 5, le moteur comprend deux arbres **2** à cames **3** qui doivent être positionnés par le technicien. Le technicien réalise alors le positionnement d'un premier arbre, correspondant au dispositif **1** de positionnement en traits pleins, puis réalise la même opération sur l'arbre **2** à cames **3** adjacent, correspondant au dispositif **1** de positionnement en pointillés.

Toutefois, on remarquera que pour le positionnement du deuxième arbre **2** à cames **3,** le capteur **13** angulaire est placé sur la face **11** externe du bras **10** de la cale **5.** Ce positionnement particulier permet que le dispositif **1** de positionnement ne soit pas bloqué par un élément du véhicule, notamment lorsque le positionnement est effectué par un garagiste sans que le moteur ne soit retiré du véhicule.

Le dispositif **1** de positionnement angulaire d'un arbre **2** à cames **3** qui vient d'être décrit présente de nombreux avantages.

Premièrement, le dispositif **1** est simple et rapide d'utilisation. En effet, le technicien n'a qu'à réaliser un calibrage du capteur **13** angulaire puis prendre une référence sur la culasse **4,** assembler le dispositif **1** et le positionner sur l'arbre **2** à cames **3,** positionner ce dernier et relever la mesure sur le capteur **13** angulaire et, enfin, retirer le dispositif **1** de l'arbre **2** à cames **3** et dissocier ses éléments les uns des autres.

Deuxièmement, le dispositif **1** est simple et peu coûteux en fabrication. En effet, le capteur **13** angulaire est avantageusement issu du commerce, seule la cale **5** de formes simples doit être usinée, par exemple à l'aide d'une machine à commande numérique, ce qui assure rapidité et qualité d'usinage.

Troisièmement, le technicien peut relever la valeur de l'écart de positionnement d'un arbre **2** à cames **3** en cas de mauvais positionnement de l'arbre **2** à cames **3** sur la culasse **4** de sorte à permettre, le cas échéant, une action corrective sur les moteurs d'une même série.

Enfin, la méthode d'utilisation du dispositif **1** de positionnement est également simple et rapide, ce qui permet de réduire le coût de la main d'oeuvre pour un garagiste, ou d'augmenter la cadence de production dans les usines de production de véhicules.

## Revendications

1. Procédé d'utilisation d'un dispositif (**1**) de positionnement angulaire d'un arbre (**2**) à cames (**3**) par rapport à une culasse (**4**) de moteur à combustion interne, ce dispositif (**1**) comprenant une cale (**5**) ayant un cavalier (**6**) comprenant un corps (**7**) et deux jambes (**8**) parallèles faisant saillie depuis le corps (**7**) et aptes à venir au contact d'au moins un méplat (**9**) réalisé sur l'arbre (**2**) à cames (**3**) de sorte que la cale (**5**) enjambe l'arbre (**2**) à cames (**3**), la cale (**5**) comprenant également un bras (**10**) en saillie du corps (**7**), à l'opposé des jambes (**8**), ce bras (**10**) ayant une face (**11**) externe et une face (**12**) interne opposées, le dispositif (**1**) comprenant également un capteur (**13**) angulaire propre à être monté sur la face (**12**) interne ou la face (**11**) externe, **caractérisé en ce que** le procédé comprend les étapes consistant à:
- calibrer le capteur (**13**) angulaire à l'aide d'une équerre (**28**) ayant une face (**29**) verticale et une face (**30**) horizontale perpendiculaires ;
- faire une mise à zéro du capteur (**13**) angulaire sur une surface (**25**) supérieure de la culasse (**4**) ;
- assembler le capteur (**13**) angulaire sur la face (**12**) interne ou la face (**11**) externe du bras (**10**) de la cale (**5**) pour former le dispositif (**1**) de positionnement angulaire ;
- positionner le dispositif (**1**) de sorte que le cavalier (**6**) enjambe l'arbre (**2**) à cames (**3**) et que l'un des plans (**14**) internes des jambes (**8**) vienne au contact d'un méplat (**9**) de l'arbre (**2**) à cames (**3**) ;
- ajuster l'arbre (**2**) à cames (**3**) et relever la mesure indiquée sur le capteur (**13**) angulaire, et
- retirer le dispositif (**1**) de l'arbre (**2**) à cames (**3**) et dissocier le capteur (**13**) angulaire de la cale (**5**).

2. Procédé selon la revendication 1, **caractérisé en ce que** le procédé comprend une deuxième étape d'ajustement d'un deuxième arbre (**2**) à cames (**3**) adjacent et de relevé de la mesure indiquée sur le capteur (**13**) angulaire, le capteur (**13**) angulaire étant alors placé sur la face (**11**) externe ou la face (**12**) interne du bras (**10**) de la cale (**5**), opposée à la face (**11**, **12**) sur laquelle est positionné le capteur (**13**) angulaire pour l'ajustement du premier arbre (**2**) à cames (**3**).

## Patentansprüche

1. Verfahren zum Gebrauch einer Winkelpositionierungsvorrichtung (1) einer Welle (2) mit Nocken (3) in Bezug auf einen Verbrennungsmotor-Zylinderkopf (4), wobei diese Vorrichtung (1) eine Verkeilung (5) umfasst, die eine Klammer (6) hat, die einen Körper (7) und zwei parallele Schenkel (8) umfasst, die von dem Körper (7) vorstehen und geeignet sind, mit mindestens einem Flachteil (9) in Berührung zu kommen, das auf der Welle (2) mit Nocken (3) derart hergestellt ist, dass die Verkeilung (5) die Welle (2) mit Nocken (3) überspannt, wobei die Verkeilung (5) auch einen Arm (10) von dem Körper (7) vorstehend gegenüber den Schenkeln (8) umfasst, wobei dieser Arm (10) eine gegenüberliegende Außenfläche (11) und eine Innenfläche (12) hat, wobei die Vorrichtung (1) auch einen Winkelsensor (13) umfasst, der geeignet ist, auf der Innenfläche (12) oder der Außenfläche (11) montiert zu sein, **dadurch gekennzeichnet, dass** das Verfahren die Schritte umfasst, die aus Folgendem bestehen:
- Kalibrieren des Winkelsensors (13) mit einem Winkel (28) der eine vertikale Fläche (29) und eine horizontale Fläche (30), die zueinander senkrecht sind, hat;
- Nullsetzen des Winkelsensors (13) auf einer oberen Oberfläche (25) des Zylinderkopfs (4);
- Zusammenbauen des Winkelsensors (13) auf der Innenfläche (12) oder der Außenfläche (11) des Arms (10) der Verkeilung (5), um die Winkelpositionierungsvorrichtung (1) zu bilden;
- Positionieren der Vorrichtung (1) derart, dass die Klammer (6) die Welle (2) mit Nocken (3) überspannt, und dass eine der inneren Ebenen (14) der Schenkel (8) mit einem Flachteil (9) der Welle (2) mit Nocken (3) in Berührung kommt;
- Einstellen der Welle (2) mit Nocken (3) und Ablesen der Messung, die auf dem Winkelsensor (13) angegeben ist, und
- Abnehmen der Vorrichtung (1) von der Welle (2) mit Nocken (3) und Trennen des Winkelsensors (13) von der Verkeilung (5).

2. Verfahren nach Anspruch 1, **dadurch gekennzeichnet, dass** das Verfahren einen zweiten Schritt des Einstellens einer zweiten benachbarten Welle (2) mit Nocken (3) und des Ablesens der Messung, die auf dem Winkelsensor (13) angegeben ist, umfasst, wobei der Winkelsensor (13) dabei auf der Außenfläche (11) oder der Innenfläche (12) des Arms (10) der Verkeilung (5) gegenüber der Fläche (11, 12) platziert wird, auf der der Winkelsensor (13) für die Einstellung der ersten Welle (2) mit Nocken (3) platziert ist.

## Claims

1. A method for using a device (1) for angular positioning of a shaft (2) with cams (3) with respect to a cylinder head (4) of an internal combustion engine, this device (1) including a shim (5) having a rider (6) including a body (7) and two parallel legs (8) projecting from the body (7) and able to come in contact with at least one flattened portion (9) formed on the shaft (2) with cams (3) such that the shim (5) straddles the shaft (2) with cams (3), the shim (5) also including an arm (10) projecting from the body (7), opposite the legs (8), this arm (10) having an outer face (11) and an inner face (12) opposite one another, the device (1) also including an angular sensor (13) suitable to be mounted on the inner face (12) or the outer face (11), **characterized in that** the method includes the steps consisting of:
- calibrating the angular sensor (13) by means of a square (28) having a vertical face (29) and a horizontal face (30) which are perpendicular;
- setting the angular sensor (13) to zero on an upper surface (25) of the cylinder head (4);
- assembling the angular sensor (13) on the inner face (12) or the outer face (11) of the arm (10) of the shim (5) to form the angular positioning device (1);
- positioning the device (1) so that the rider (6) straddles the shaft (2) with cams (3) and that one of the inner planes (14) of the legs (8) comes in contact with a flattened portion (9) of the shaft (2) with cams (3);
- adjusting the shaft (2) with cams (3) and taking the measurement indicated on the angular sensor (13), and
- withdrawing the device (1) from the shaft (2) with cams (3) and separating the angular sensor (13) from the shim (5).

2. The method according to Claim 1, **characterized in that** the method includes a second step of adjustment of a second adjacent shaft (2) with cams (3) and of taking the measurement indicated on the angular sensor (13), the angular sensor (13) being then placed on the outer face (11) or the inner face (12) of the arm (10) of the shim (5), opposite the face (11, 12) on which the angular sensor (13) is positioned for the adjustment of the first shaft (2) with cams (3).
